# EUROPÄISCHE PATENTSCHRIFT

(11) **EP 1 921 948 B1**
(45) Veröffentlichungstag und Bekanntmachung des Hinweises auf die Patenterteilung: **26.02.2014**
(21) Anmeldenummer: 06774747.7
(22) Anmeldetag: 23.08.2006
(51) Int. Cl.: A47B 88/04

(54) **VERRIEGELBARE AUSSTOSSVORRICHTUNG**
LOCKABLE PUSHING-OUT DEVICE
DISPOSITIF DE POUSSÉE POUVANT ÊTRE BLOQUÉ

(30) Priorität: 06.09.2005 AT 14532005
(43) Veröffentlichungstag der Anmeldung: 21.05.2008
(73) Patentinhaber: Julius Blum GmbH, 6973 Höchst (AT)
(72) Erfinder: DUBACH, Fredi, CH-8344 Bäretwil (CH)
(74) Vertreter: Hofinger, Stephan
(86) Internationale Anmeldenummer: PCT/AT2006/000347
(87) Internationale Veröffentlichungsnummer: WO 2007/028177

(56) Entgegenhaltungen:
- EP-A2- 0 766 939
- WO-A-2005/012678
- DE-A1- 10 162 573
- DE-A1- 19 753 319
- DE-C- 911 925
- DE-U1- 9 004 923
- DE-U1- 20 100 804
- DE-U1- 29 507 917
- DE-U1-202005 002 433
- US-A- 4 828 344

## Beschreibung

Die Erfindung betrifft eine verriegelbare Ausstoßvorrichtung für ein in oder an einem Möbel bewegbar geführtes Möbelteil, insbesondere Schublade oder Tür, mit einem von einer Feder federbelasteten Antriebselement zum Bewegen des bewegbaren Möbelteiles aus einer geschlossenen Endlage in eine Offenstellung, wobei das Antriebselement zur Kraftübertragung auf das bewegbare Möbelteil in einer Führungsbahn verschiebbar angeordnet ist.

Verriegelbare Ausstoßvorrichtungen für bewegbare Möbelteile sind in verschiedenen Ausführungen bekannt. Sie sind so ausgelegt, dass das Antriebselement zum Bewegen des bewegbaren Möbelteiles aus einer geschlossenen Endlage in eine Offenstellung in Folge der sich entspannenden Feder direkt auf das bewegbare Möbelteil wirkt oder mit einem mit dem bewegbaren Möbelteil gekoppelten Mitnehmer in Eingriff gebracht wird.

Gattungsgemäße verriegelbare Ausstoßvorrichtungen sind dabei in der Regel derart ausgebildet, dass das Antriebselement gleichzeitig als Zuhalteelement zum Sichern des bewegbaren Möbelteiles in der geschlossenen Endlage ausgebildet ist. Dazu ist das Antriebselement in einer Führungsbahn verschiebbar geführt, die eine Rastmulde zum Arretieren des von der gespannten Feder beaufschlagten Antriebselementes in der geschlossenen Endlage des bewegbaren Möbelteiles aufweist.

Zum Ausstoßen des bewegbaren Möbelteiles wird nach dem bekannten Touch-Latch-Prinzip das bewegbare Möbelteil zuerst in eine in Schließrichtung des bewegbaren Möbelteiles hinter der geschlossenen Endlage liegenden Auslösestellung gebracht, wobei über einen Mitnehmer das Antriebs- bzw. Zuhalteelement in der Führungsbahn verschoben wird bis es die Rastmulde verlassen hat und sich in einem in Wirkrichtung der Feder verlaufenden Antriebsabschnitt befindet, das heißt, die Arretierung des bewegbaren Möbelteils aufgehoben ist. Aufgrund der sich entspannenden Feder wird dann das Antriebselement in Öffnungsrichtung des bewegbaren Möbelteiles bewegt und stößt das bewegbare Möbelteil über den Mitnehmer auf.

Beispielsweise ist aus der DE 101 62 573 A1 ein Touch-Latch-Beschlag für Möbel bekannt, bei der ein Verriegelungszapfen die Ausstoßvorrichtung in geschlossener Endlage hält. Nach Entriegelung dieses Zapfens kann nur über ein kompliziertes und aufwändiges Gestänge ein bewegbares Möbelteil über separate Auswerferstifte ausgeworfen werden.

Die aus dem Stand der Technik bekannten verriegelbaren Ausstoßvorrichtungen erfordern neben einem großen Platzbedarf weiters eine genaue Abstimmung der Position des Mitnehmers in Bezug auf die Führungsbahn, um ein einfaches Schließen und Öffnen des bewegbaren Möbelteiles sicherzustellen.

Die Erfindung hat es sich daher zur Aufgabe gemacht, eine verriegelbare Ausstoßvorrichtung der Eingangs erwähnten Art zu schaffen, die in einfacher Weise das Spannen und Entspannen der Feder sowie das Arretieren des Antriebselementes bei gespannter Feder ermöglicht und zudem konstruktiv einfach ausgebildet ist.

Erfindungsgemäß wird diese Aufgabe gelöst, indem das Antriebselement einen Zapfen aufweist, der das Antriebselement in der Führungsbahn führt, wobei die Führungsbahn einen Verriegelungsabschnitt mit einer Rastmulde zum lösbaren Arretieren des Antriebselementes über den Zapfen in geschlossener Endlage des bewegbaren Möbelteils und einen Abschnitt, der als Anschlag für den Zapfen des Antriebselements beim Entspannen der Feder ausgebildet ist, aufweist, wobei durch den Zapfen des federbelasteten Antriebselementes und dessen Zusammenwirken mit dem Verriegelungsabschnitt und dem (Ausstoß-)Abschnitt der Führungsbahn das Möbelteil einerseits lösbar arretierbar und andererseits bewegbar ist. Dazu ist wenigstens ein Abschnitt gemäß einem bevorzugten Ausführungsbeispiel der Erfindung schräg zur Bewegungsrichtung des bewegbaren Möbelteiles angeordnet.

Anders ausgedrückt, dient der wenigstens eine schräge Abschnitt als Anschlag für das Antriebselement bzw. als Widerlager für die Feder beim Spannen und/oder Entspannen derselben, wobei das Antriebselement aufgrund der Federkraft an eine Seitenwand des den Anschlag bildenden Abschnittes der Führungsbahn gezogen wird und aufgrund der in diesem Abschnitt schräg verlaufenden Führungsbahn an dieser entlang gleitet.

Gemäß einer bevorzugten Ausführungsform der erfindungsgemäßen Ausstoßvorrichtung weist die Führungsbahn mehrere schräg zur Bewegungsrichtung des bewegbaren Möbelteiles verlaufende Abschnitte auf, von denen ein erster Abschnitt als Anschlag für das Antriebselement beim Spannen der Feder und ein zweiter Abschnitt als Anschlag für das Antriebselement beim Entspannen der Feder ausgebildet ist.

Auf diese Weise wird erreicht, dass bei einer Ausstoßvorrichtung mit einem von einem Kraftspeicher, beispielsweise einer Feder oder einem Fluiddruckspeicher, beaufschlagten Antriebselement, das in einer Führungsbahn verschiebbar geführt ist, auf einen separaten, mit dem bewegbaren Möbelteil gekoppelten Mitnehmer zum Laden und/oder Entladen des Kraftspeichers verzichtet werden kann, da das Widerlager beim Laden und/oder Entladen des Kraftspeichers erfindungsgemäß von einem schrägen Abschnitt der Führungsbahn gebildet ist.

Um sicherzustellen, dass die Feder auch bei einer geringen Bewegungsgeschwindigkeit des bewegbaren Möbelteiles gespannt wird, sieht eine weitere Ausführungsform der Erfindung vor, dass der erste Abschnitt zum Spannen der Feder mit der Bewegungsrichtung des bewegbaren Möbelteiles einen zwischen 30° und 80°, vorzugsweise zwischen 60° und 65°, liegenden Winkel einschließt, während der zweite Abschnitt mit der Bewegungsrichtung des bewegbaren Möbelteils in vorteilhafter Weise einen Winkel von etwa 90° einschließt.

Die Sicherung des bewegbaren Möbelteiles in seiner geschlossenen Endlage nach dem Spannen der Feder erfolgt gemäß einer weiteren Ausführungsform der Erfindung, indem die Führungsbahn einen Verriegelungsabschnitt mit einer Rastmulde zum lösbaren Arretieren des Antriebselementes in geschlossener Endlage des bewegbaren Möbelteiles aufweist.

Dabei kann der Führungsabschnitt im Wesentlichen parallel oder normal zur Bewegungsrichtung des bewegbaren Möbelteiles verlaufen, lediglich die Rastmulde muss so angeordnet sein, dass sie das Antriebselement in Öffnungsrichtung des bewegbaren Möbelteiles arretiert.

Eine besonders einfache konstruktive Lösung ergibt sich gemäß einem weiteren Ausführungsbeispiel der Erfindung dann, wenn die Führungsbahn als Führungsnut ausgebildet ist. Um die Ausmaße der Ausstoßvorrichtung, insbesondere die Längserstreckung derselben, klein halten zu können, sieht ein bevorzugtes Ausführungsbeispiel der Erfindung vor, dass die Ausstoßvorrichtung zwei vorzugsweise linear gegeneinander bewegbare Teile aufweist, wobei das federbelastete Antriebselement im ersten Teil drehbar gelagert ist und in eine im zweiten Teil ausgebildete, vorzugsweise nutenförmige Führungsbahn eingereift, wobei es sich als günstig erwiesen hat, wenn die Führungsbahn eine Austritts-/Eintrittsöffnung zum Ein-/Austreten des Antriebselementes in der Ebene der Führungsbahn aufweist.

Um sicherzustellen, dass das bewegbare Möbelteil beim Entspannen der Feder über das Antriebselement soweit aus dem Möbel herausbewegt wird, dass die in der Regel grifflose Frontblende zur Gänze gegenüber dem Möbelkorpus vorsteht, sieht eine weitere Ausführungsform der Erfindung vor, dass das Antriebselement zur Bewegungsrichtung des bewegbaren Möbels um einen Winkel größer 45°, vorzugsweise um 90°, drehbar im ersten Teil der Ausstoßvorrichtung gelagert ist.

Wenn das Antriebselement als Hebel ausgebildet ist, an dem ein zum Eingriff in die Führungsbahn des zweiten Teiles der Ausstoßvorrichtung ausgebildeter Zapfen vorzugsweise drehbar angeordnet ist, wird eine sichere und stabile Führung des Antriebselementes in der Führungsbahn gewährleistet. Eine zusätzliche Stabilisierung der Ausstoßvorrichtung kann gemäß einem bevorzugten Ausführungsbeispiel der Erfindung dadurch erfolgen, dass das Antriebselement über den Zapfen zusätzlich in einer im ersten Teil der Ausstoßvorrichtung ausgebildeten Führungsbahn geführt ist.

Ein alternatives Ausführungsbeispiel einer erfindungsgemäßen verriegelbaren Ausstoßvorrichtung für ein in oder an einem Möbel bewegbar geführtes Möbelteil, insbesondere Schublade oder Tür, mit zwei vorzugsweise linear gegeneinander bewegbaren Teilen, von denen ein Teil dem Möbel und ein Teil dem bewegbaren Möbelteil zugeordnet ist, und einem federbelasteten Antriebselement zum Bewegen des bewegbaren Möbelteiles aus einer geschlossenen Endlage in eine Offenstellung, sieht vor, dass die Ausstoßvorrichtung ein zumindest während eines Abschnittes des Öffnungs-/Schließweges des bewegbaren Möbelteiles zwischen den beiden Teilen der Ausstoßvorrichtung wirkendes Koppelelement aufweist, wobei beide Teile der Ausstoßvorrichtung jeweils eine Führungsbahn für das Koppelelement aufweisen.

Durch die Ausbildung von zwei Führungsbahnen für das die beiden Teile der Ausstoßvorrichtung verbindende Koppelelement wird eine besonders robuste Lösung erreicht, die zudem eine exakte Führung des Antriebselementes in der Führungsposition ermöglicht.

Ist das Koppelelement, wie ein weiteres Ausführungsbeispiel der Erfindung vorsieht, in einem Teil der Ausstoßvorrichtung um einen Winkel größer als 45°, vorzugsweise um 90°, drehbar gelagert und weist die im anderen Teil ausgebildete Führungsbahn eine Austritts-/Eintrittsöffnung zum Ein-/Austreten des Antriebselementes in der Ebene der Führungsbahn auf, ist das Koppelelement während des ganzen Weges zwischen seinen beiden Endlagen stabil geführt, wobei ein bevorzugtes Ausführungsbeispiel der Erfindung vorsieht, dass in der Führungsbahn unmittelbar vor der Austrittsöffnung eine Federzunge derart angeordnet ist, dass sie das Antriebselement beim Eintreten in die Führungsbahn auf einen schräg verlaufenden Abschnitt der Führungsbahn abweist, wobei ein konstruktiv besonders einfaches Ausführungsbeispiel der Erfindung vorsieht, dass das Koppelelement vom Ausstoßelement gebildet ist.

Weiters soll ein Möbel mit einer erfindungsgemäßen Ausstoßvorrichtung angegeben werden, bei dem am bewegbaren Möbelteil weder Teile der Ausstoßvorrichtung noch gesonderte Mitnehmer zum Eingriff mit Teilen der Ausstoßvorrichtung angeordnet sind, was erfindungsgemäß dann erreicht wird, wenn die verriegelbare Ausstoßvorrichtung zwei vorzugsweise linear gegeneinander bewegbaren Teile aufweist und im Führungssystem integriert ist, wobei eine konstruktiv einfache Lösung vorsieht, dass das Führungssystem wenigstens eine ortsfest am Möbelkorpus angeordnete Korpusschiene und eine entlang der Korpusschiene linear bewegbare Ladenschiene aufweist, wobei ein Teil der Ausstoßvorrichtung fest mit der Korpusschiene verbunden und der andere Teil der Ausstoßvorrichtung ortsfest an der Ladenschiene angeordnet ist.

Das heißt, die Erfindung stellt eine Ausstoßvorrichtung für ein in oder an einem Möbel bewegbar geführtes Möbelteil bereit, die im Führungssystem integriert ist und bei dem auf die Anordnung von zusätzlichen separaten Mitnehmern für Teile der Ausstoßvorrichtung am bewegbaren Möbelteil oder an Teilen des Führungssystems verzichtet werden kann.

Um sicherzustellen, dass das bewegbare Möbelteil auch bei geringer Fahrgeschwindigkeit zuverlässig in seine geschlossene Endlage bewegt wird, ist gemäß einem weiteren Ausführungsbeispiel der Erfindung die Anordnung einer vorzugsweise mit der Ladenschiene gekoppelten bzw. koppelbaren Einzugsvorrichtung vorgesehen.

Andererseits kann das Auslösen der Ausstoßvorrichtung durch eine zu hohe Fahrgeschwindigkeit des bewegbaren Möbelteiles beim Schließen desselben dann verhindert werden, wenn das Möbel eine vorzugsweise mit der Ladenschiene gekoppelte bzw. koppelbare Dämpfvorrichtung umfasst.

Weitere Einzelheiten und Vorteile der erfindungsgemäßen verriegelbaren Ausstoßvorrichtung werden in der nachfolgenden Figurenbeschreibung unter Bezugnahme auf die in der Zeichnung dargestellten Ausführungsbeispiele näher erläutert. Darin zeigt:
- Fig. 1a: ein erstes Ausführungsbeispiel einer in einem Führungssystem integrierten Ausstoßvorrichtung,
- Fig. 1b: das Ausführungsbeispiel nach Fig. 1a mit einer Explosionsdarstellung der Ausstoßvorrichtung,
- Fig. 2a - 2d: schematisch unterschiedliche Stellungen des Antriebselementes in der Führungsbahn während einer Öffnungs- und Schließbewegung des bewegbaren Möbelteiles,
- Fig. 3a - 3j: das Funktionsprinzip eines ersten Ausführungsbeispieles einer erfindungsgemäßen Ausstoßvorrichtung während einer Öffnungs- und Schließbewegung eines bewegbaren Möbelteiles,
- Fig. 4: eine perspektivische Unteransicht der Ausstoßvorrichtung aus Fig. 3 und
- Fig. 5a - 5d: das Funktionsprinzip eines weiteren Ausführungsbeispieles einer erfindungsgemäßen Ausstoßvorrichtung während eines Öffnungs- und Schließvorganges eine bewegbaren Möbelteiles.

Die Fig. 1a zeigt ein erstes Ausführungsbeispiel einer erfindungsgemäßen Ausstoßvorrichtung 1, die in einem zur Montage an einem nicht dargestellten Möbel ausgebildeten Führungssystem 14 integriert ist. Das Führungssystem 14 ist als Schubkastenauszugführung ausgebildet und weist eine am Möbelkorpus ortsfest anordenbare Korpusschiene 11 und eine unter Zwischenschaltung einer Mittelschiene 13 gegenüber der Korpusschiene 11 verschiebbar gelagerte Ladenschiene 12, die mit dem bewegbaren Möbel lösbar verbindbar ist, auf.

Beim dargestellten Ausführungsbeispiel ist die Ausstoßvorrichtung 1 zweiteilig ausgebildet und weist zwei gegeneinander linear verschiebbare Teile 2, 3 auf, wobei der erste Teil 3 ortsfest an der Korpusschiene 11 angeordnet ist, während der zweite Teil 2 ortsfest an der Ladenschiene 12 angeordnet ist.

Fig. 1b zeigt das Ausführungsbeispiel aus Fig. 1a mit einer Explosionsdarstellung der Ausstoßvorrichtung 1. Im ersten Teil 3 ist das Antriebselement 5 um eine zur Ebene des ersten Teiles 3 im Wesentlichen normale Achse A drehbar gelagert. Das Antriebselement 5 ist als Hebel ausgebildet, der an seinem dem Drehpunkt gegenüber liegenden Ende einen Zapfen 6 aufweist. Das Antriebselement 5 ist von einer im ersten Teil 3 der Ausstoßvorrichtung 1 festgelegten Feder 4 beaufschlagt und wird über den Zapfen 6 in der Führungsbahn 7 des ersten Teiles 3 geführt, wobei der Zapfen 6 durch die schlitzförmige Führungsbahn 7 hindurch tritt und mit seinem freien Ende in die im zweiten Teil 2 ausgebildete Führungsbahn 8 eingreift und diese verschiebbar geführt ist (Fig. 4).

Neben der Führungsbahn 8 ist im zweiten Teil 2 der Ausstoßvorrichtung 1 und zwar im Bereich der Eintritts-/Austrittsöffnung 10 der Führungsbahn 8 eine Federzunge 9 ausgebildet.

In den Fig. 2a bis 2d ist der zweite Teil 2 der Ausstoßvorrichtung 1 in einer Unteransicht gezeigt, wobei der zweite Teil 2 an der Ladenschiene 12 über Verbindungsmittel 16 in Aufnahmeöffnungen 15 der Ladenschiene 12 befestigt ist. Weiters ist in den Fig. 2a bis 2d schematisch der Zapfen 6 des Antriebselementes 5 in unterschiedlichen Stellungen des bewegbaren Möbelteiles und damit der Ausstoßvorrichtung 1 gezeigt.

In der Fig. 2a befindet sich der Zapfen 6 des Antriebselementes 5 im Verriegelungsabschnitt B der Führungsbahn 8 und zwar in der Rastmulde 19, das heißt, das bewegbare Möbelteil befindet sich in seiner geschlossenen Endlage. Um den Ausstoßvorgang zu starten, wird das bewegbare Möbelteil vom Benutzer zunächst in eine in Schließrichtung SR hinter der geschlossenen Endlage befindlichen Auslösestellung gebracht, sodass der Zapfen 6 in der Führungsbahn 8 verschoben wird und die Rastmulde 19 verlässt, wodurch die Verriegelung des federbelasteten Antriebselementes 5 aufgehoben wird.

In Fig. 2b befindet sich der Zapfen 6 des Antriebselementes 5 bereits im schrägen Abschnitt A' der Führungsbahn 8, der auch als Antriebsabschnitt bezeichnet werden kann. Aufgrund der sich entspannenden Feder 4 wird das Antriebselement 5 seitlich verschwenkt und nimmt, in dem es an der Seitenwand des schrägen Abschnitts A' der Führungsbahn 8 entlang gleitet, den zweiten Teil 2 der Ausstoßvorrichtung 1 in Öffnungsrichtung OR des bewegbaren Möbelteiles mit, wodurch das bewegbare Möbelteil von seiner in Fig. 2a dargestellten geschlossenen Endlage in eine Offenstellung gebracht wird.

Dem ersten schrägen Abschnitt A' der Führungsbahn 8 schließt sich ein zur Bewegungsrichtung SR, OR des bewegbaren Möbelteiles im Wesentlichen paralleler Abschnitt C an, der an seinem dem schrägen Abschnitt A' gegenüberliegenden Ende eine Eintritts-/Austrittsöffnung 10 für den Zapfen 6 des Antriebselementes 5 aufweist.

Hat der Zapfen 6 des Antriebselementes 5 den schrägen Abschnitt A' der Führungsbahn 8 passiert, ist der Ausstoßvorgang beendet und das bewegbare Möbelteil kann manuell vom Benutzer in seine geöffnete Endlage bewegt werden, wobei der Zapfen 6 des Antriebselementes 5 im Abschnitt C der Führungsbahn 8 verschoben wird (Fig. 2c).

Beim Schließen des bewegbaren Möbelteiles wird der Zapfen 6 von der Federzunge 9, die die im Endbereich des Abschnittes C ausgebildete Austrittsöffnung 10 verschließt, auf den ersten schrägen Abschnitt A der Führungsbahn 8 abgewiesen. Dazu ist die Federzunge 9 an ihrem freien Ende keilförmig ausgebildet. Beim weiteren Hineinbewegen des bewegbaren Möbelteiles in den Möbelkorpus (Fig. 2d) gleitet der Zapfen 6 an der Wandung des schrägen Abschnittes A entlang, wodurch die Feder 4 der Ausstoßvorrichtung 1 gespannt wird. Selbstverständlich könnte anstatt der Feder 4 auch ein anderer Kraftspeicher, beispielsweise ein Fluiddruckspeicher, verwendet werden.

Hat der Zapfen 6 den schrägen Abschnitt A der Führungsbahn 8 passiert, ist die Feder 4 gespannt bzw. der Kraftspeicher geladen. Der Zapfen 6 durchläuft dann den Verriegelungsabschnitt B der Führungsbahn 8 bis er in der Rastmulde 19 einrastet, wodurch das federbelastete Antriebselement 5 verriegelt wird.

Beim gezeigten Ausführungsbeispiel ist das Führungssystem 14, wie später näher erläutert wird, mit einer bedämpften Einzugsautomatik ausgestattet. Aus diesem Grund weist der Verriegelungsabschnitt B vor der Rastmulde 19 einen zur Bewegungsrichtung OR, SR des bewegbaren Möbelteiles im Wesentlichen parallelen Abschnitt auf, in dem, nach dem Spannen der Feder 4 am Ende des schrägen Abschnittes A, das bewegbare Möbelteil bei gespannter Feder 4 mittels der bedämpften Einzugsvorrichtung in seine geschlossene Endlage gebracht wird. Mit einer derartigen Ausbildung wird einerseits erreicht, dass das bewegbare Möbelteil auch dann in seine geschlossene Endlage bewegt wird, wenn der Benutzer das bewegbare Möbelteil nur geringfügig beschleunigt, während andererseits im Falle einer zu großen Beschleunigung des bewegbaren Möbelteiles durch den Benutzer ein Anschlagen des bewegbaren Möbelteiles am Möbelkorpus bzw. das sofortige Auslösen der Ausstoßvorrichtung mittels der bedämpften Einzugsvorrichtung verhindert wird.

In den Fig. 3a bis 3j sind unterschiedliche Lagepositionen der im Führungssystem 14 integrierten Ausstoßvorrichtung 1 während eines Öffnungs- und Schließvorganges eines bewegbaren Möbelteiles (nicht dargestellt) gezeigt. Dabei entspricht die Ausstoßvorrichtung 1 dem in den Fig. 1 a und 1 b dargestellten Ausführungsbeispiel.

In Fig. 3a befindet sich das bewegbare Möbelteil in seiner geschlossenen Endlage, d. h., der Zapfen 6 des von der Feder 4 beaufschlagten Antriebselementes 5 befindet sich in der Rastmulde 19 des Verriegelungsabschnittes B der Führungsbahn 8, sodass die Ausstoßvorrichtung 1 verriegelt ist. Das federbelastete Antriebselement 5 ist einem ersten Teil 3 der Ausstoßvorrichtung 1 drehbar gelagert und in einer Führungsbahn 7 des ersten Teiles 3 verschwenkbar geführt. Der Zapfen 6, der von unten durch die Führungsbahn 7 hindurch tritt, greift mit seinem freien Ende in die Führungsbahn 8 des zweiten Teiles 2 der Ausstoßvorrichtung 1 ein, wobei der erste Teil 3 der Ausstoßvorrichtung 1 fix mit der Korpusschiene 11 des Führungssystems 14 und der zweite Teil 2 der Ausstoßvorrichtung 1 ortsfest mit der Ladenschiene 12 des Führungssystems 14 verbunden ist.

An der Korpusschiene 11 ist weiters eine Einzugsvorrichtung 20 angeordnet, die über Koppelelemente 21 mit der gegenüber der Koppelschiene 11 verfahrbaren Ladenschiene 12 in Eingriff bringbar ist. Weiters ist an der Korpusschiene 11 eine Dämpfvorrichtung 17 in Form eines Fluiddruckdämpfers ausgebildet, die mit einem an der Ladenschiene 12 angeordneten Anschlag 18 zusammenwirkt.

Zum Öffnen des bewegbaren Möbelteiles bzw. zum Lösen der Verriegelung des Antriebselementes 5 wird in einem ersten Schritt (Fig. 3b) das bewegbare Möbelteil vom Benutzer in eine in Schließrichtung SR hinter der geschlossenen Endlage befindliche Auslösestellung gebracht. Mit dem bewegbaren Möbelteil wird auch die Ladenschiene 12 und der mit der Ladenschiene 12 verbundene zweite Teil 2 der Ausstoßvorrichtung 1 in Schließrichtung SR bewegt, wodurch das im ersten Teil 3 drehbar gelagerte Antriebselement 5 die Rastmulde 19 des Verriegelungsabschnittes B der Führungsbahn 8 verlässt, sodass die Verriegelung des Antriebselementes 5 aufgehoben ist und der Ausstoßvorgang beginnt.

Aufgrund der sich entspannenden Feder 4 wird das Antriebselement 5, in der Führungsbahn 7 des ersten Teiles 3 der Ausstoßvorrichtung 1 geführt, nach rechts verschwenkt (Fig. 3c) und gleitet entlang einer Wandung des schrägen Abschnittes A' der Führungsbahn 8, der auch als Antriebsabschnitt bezeichnet werden kann, wodurch der zweite Teil 2 der Ausstoßvorrichtung 1 und mit ihm die Ladenschiene 12 in Öffnungsrichtung OR des bewegbaren Möbelteiles bewegt wird. Der an der Ladenschiene 12 angeordnete Anschlag 18 bewegt sich ebenfalls in Öffnungsrichtung OR, wodurch sich die Dämpfvorrichtung 17 entspannt.

In Fig. 3d befindet sich das Antriebselement 5 am Ende des schrägen Abschnittes A' und ist die Feder 4 vollkommen entspannt, d. h., der Ausstoßvorgang ist beendet und das bewegbare Möbelteil befindet sich in einer Offenstellung. Durch die sich in Öffnungsrichtung OR bewegende Ladenschiene 12 wird der Entspannungsvorgang der Dämpfvorrichtung 17 weiter fortgesetzt. Weiters wird die Ladenschiene 12 über die Koppelelemente 21 mit der Einzugsvorrichtung 20 in Eingriff gebracht, um den Kraftspeicher derselben zu Laden. Es spielt dabei keine wesentliche Rolle, ob der Kraftspeicher der Einzugsvorrichtung 20 von einer Feder oder einem Fluiddruckspeicher gebildet ist.

Wird die Ladenschiene 12 über das bewegbare Möbelteil weiter in Öffnungsrichtung OR bewegt (Fig. 3e), fährt der zur Bewegungsrichtung OR, SR parallele Abschnitt C der Führungsbahn 8 über den Zapfen 6 des Antriebselementes 5 geführt nach außen bis der Zapfen 6 die Führungsbahn 8 verlässt. Dabei wird die unmittelbar vor bzw. im Bereich der Austrittsöffnung 10 der Führungsbahn 8 angeordnete und in diese von oben hineinragende Federzunge 9 vom Zapfen 6 nach oben gedrückt, bis das Antriebselement 5 die Führungsbahn 8 verlassen hat (3f). Zu diesem Zeitpunkt ist die Einzugsvorrichtung 20 zur Gänze geladen und die Dämpfvorrichtung 17 entladen.

Wird das bewegbare Möbelteil nach dem Erreichen der Offenstellung vom Benutzer wieder geschlossen, bewegt sich die Ladenschiene 12 und mit ihr der zweite Teil 2 der Ausstoßvorrichtung 1 in Schließrichtung SR des bewegbaren Möbelteiles (Fig. 3g). Beim Überfahren des im ersten Teil 3 der Ausstoßvorrichtung 1 angeordneten Antriebselementes 5 weist die in die Eintritts-/Austrittsöffnung 10 der im zweiten Teil 2 der Ausstoßvorrichtung 1 angeordneten Führungsbahn 8 ragende, keilförmig ausgebildete Federzunge 9 den Zapfen 6 des Antriebselementes 5 auf den schrägen Abschnitt A der Führungsbahn 8 ab (Fig. 3h).

Aufgrund des schräg verlaufenden Abschnittes A der Führungsbahn 8 wird das Antriebselement 5 , in der Führungsbahn 7 des ersten Teiles 3 der Ausstoßvorrichtung geführt, nach links verschwenkt, sodass in Folge des Zusammenspiels des Zapfens 6 mit dem schrägen Abschnitt A der Führungsbahn 8 die das Antriebselement 5 beaufschlagende Feder 4 gespannt wird.

Bei der in Fig. 3i gezeigten Stellung ist der Spannvorgang der Feder 4 beendet und befindet sich der Zapfen 6 des Antriebselementes am Ende des schrägen Abschnittes A. Gleichzeitig wird die Einzugsvorrichtung 20 über die Koppelelemente 21 mit der Ladenschiene 12 in Eingriff gebracht, sodass die Ladenschiene 12 und mit ihr das bewegbare Möbelteil mittels der Einzugsvorrichtung 20 in seine geschlossene Endlage bewegt wird, wobei die Schließbewegung mittels der Dämpfvorrichtung 17 gedämpft ist. Während dieses Einzugsvorganges wandert der Zapfen 6 des Antriebselementes 5 entlang eines zur Bewegungsrichtung OR, SR des bewegbaren Möbelteiles im Wesentlichen parallelen Abschnitt des Verriegelungsabschnittes B der Führungsbahn 8, bis er sich in der Rastmulde 19 befindet, wodurch das Antriebselement 5 wiederum verriegelt ist.

Ein anderes Ausführungsbeispiel einer erfindungsgemäßen Ausstoßvorrichtung 1 ist in den Fig. 5a bis 5d dargestellt. Im Unterschied zum ersten Ausführungsbeispiel weist das Führungssystem 14 des in den Fig. 5a bis 5d dargestellten Ausführungsbeispieles keine Einzugs- und Dämpfvorrichtung auf. Das Fehlen einer Einzugsvorrichtung bedingt, dass der schräg verlaufende Abschnitt A der Führungsbahn 8 unmittelbar bis zur Rastmulde 19 des Verriegelungsabschnittes B der Führungsbahn 8 reicht. Im Gegensatz zum vorbeschriebenen Ausführungsbeispiel verläuft der Verriegelungsabschnitt B bei diesem Ausführungsbeispiel im Wesentlichen in dieselbe Richtung wie der schräge Abschnitt A' der Führungsbahn, der auch als Antriebsabschnitt bezeichnet werden kann.

Ansonsten folgt dieses Ausführungsbeispiel demselben Funtionsprinzip wie das Ausführungsbeispiel nach den Fig. 1 bis 4, weshalb auf eine nochmalige Beschreibung verzichtet wird.

Die beschriebenen Ausführungsbeispiele von verriegelbaren Ausstoßvorrichtungen für in oder an einem Möbel bewegbar geführte Möbelteile sind selbstverständlich nicht im einschränkenden Sinne zu verstehen, sondern nur einzelne Beispiele von zahlreichen Möglichkeiten, den Erfindungsgedanken einer verriegelbaren Ausstoßvorrichtung zu realisieren.

## Patentansprüche

1. Verriegelbare Ausstoßvorrichtung (1) für ein in oder an einem Möbel bewegbar geführtes Möbelteil, insbesondere Schublade oder Tür, mit einem von einer Feder (4) federbelasteten Antriebselement (5) zum Bewegen des bewegbaren Möbelteiles aus einer geschlossenen Endlage in eine Offenstellung, wobei das Antriebselement (5) zur Kraftübertragung auf das bewegbare Möbelteil in einer Führungsbahn (8) verschiebbar angeordnet ist, **dadurch gekennzeichnet, dass** das Antriebselement (5) einen Zapfen (6) aufweist, der das Antriebselement (5) in der Führungsbahn (8) führt, wobei die Führungsbahn (8) einen Verriegelungsabschnitt (B) zum lösbaren Arretieren des Antriebselementes (5) über den Zapfen (6) in geschlossener Endlage des bewegbaren Möbelteils und einen Abschnitt (A'), der als Anschlag für den Zapfen (6) des Antriebselements (5) beim Entspannen der Feder (4) ausgebildet ist, aufweist, wobei durch den Zapfen (6) des federbelasteten Antriebselementes (5) und dessen Zusammenwirken mit dem Verriegelungsabschnitt (B) der Führungsbahn (8) das Möbelteil einerseits lösbar arretierbar und andererseits durch den Zapfen (6) des federbelasteten Antriebselements (5) und dessen Zusammenwirken mit dem Abschnitt (A') der Führungsbahn (8) in Öffnungsrichtung (OR) bewegbar ist.

2. Verriegelbare Ausstoßvorrichtung nach Anspruch 1, **dadurch gekennzeichnet, dass** der als Anschlag für den Zapfen (6) ausgebildete Abschnitt (A') schräg zur Bewegungsrichtung beim Ausstoßen (OR) und Schließen (SR) des bewegbaren Möbelteiles angeordnet ist.

3. Verriegelbare Ausstoßvorrichtung nach Anspruch 1 oder 2, **dadurch gekennzeichnet, dass** die Führungsbahn (8) mehrere schräg zur Bewegungsrichtung (OR, SR) des bewegbaren Möbelteiles verlaufende Abschnitte (A, A') aufweist, von denen ein erster Abschnitt (A) als Anschlag für das Antriebselement (5) beim Spannen der Feder (4) und der zweite Abschnitt (A') als Anschlag für das Antriebselement (5) beim Entspannen der Feder (4) ausgebildet ist.

4. Verriegelbare Ausstoßvorrichtung nach Anspruch 3, **dadurch gekennzeichnet, dass** der erste Abschnitt (A) zum Spannen der Feder (4) mit der Bewegungsrichtung (OR, SR) des bewegbaren Möbelteiles einen zwischen 30° und 80°, vorzugsweise zwischen 60° und 65°, liegenden Winkel einschließt.

5. Verriegelbare Ausstoßvorrichtung nach Anspruch 3 oder 4, **dadurch gekennzeichnet, dass** der zweite Abschnitt (A') zum Entspannen der Feder (4) mit der Bewegungsrichtung (OR, SR) des bewegbaren Möbelteiles einen Winkel von etwa 90° einschließt.

6. Verriegelbare Ausstoßvorrichtung nach einem der Ansprüche 1 bis 5, **dadurch gekennzeichnet, dass** der Verriegelungsabschnitt (B) im Wesentlichen parallel zur Bewegungsrichtung (OR, SR) des bewegbaren Möbelteiles verläuft.

7. Verriegelbare Ausstoßvorrichtung nach einem der Ansprüche 1 bis 5, **dadurch gekennzeichnet, dass** der Verriegelungsabschnitt (B) normal zur Bewegungsrichtung (OR, SR) des bewegbaren Möbelteiles verläuft.

8. Verriegelbare Ausstoßvorrichtung nach einem der Ansprüche 1 bis 7, **dadurch gekennzeichnet, dass** die Führungsbahn (8) als Führungsnut ausgebildet ist.

9. Verriegelbare Ausstoßvorrichtung nach einem der Ansprüche 1 bis 8, **dadurch gekennzeichnet, dass** die Führungsbahn (8) eine Austritts-/Eintrittsöffnung (10) zum Ein-/Austreten des Zapfens (6) des Antriebselementes (5) in der Ebene der Führungsbahn (8) aufweist.

10. Verriegelbare Ausstoßvorrichtung nach einem der Ansprüche 1 bis 9, **dadurch gekennzeichnet, dass** die Ausstoßvorrichtung (1) zwei vorzugsweise linear gegeneinander bewegbare Teile (2, 3) aufweist, wobei das federbelastete Antriebselement (5) im ersten Teil (3) drehbar gelagert ist und in eine im zweiten Teil (2) ausgebildete, vorzugsweise nutenförmige Führungsbahn (8) eingreift.

11. Verriegelbare Ausstoßvorrichtung nach einem der Ansprüche 1 bis 10, **dadurch gekennzeichnet, dass** das Antriebselement (5) zur Bewegungsrichtung (OR, SR) des bewegbaren Möbelteils um einen Winkel größer 45°, vorzugsweise um 90°, drehbar im ersten Teil (3) der Ausstoßvorrichtung (1) gelagert ist.

12. Verriegelbare Ausstoßvorrichtung nach einem der Ansprüche 1 bis 11, **dadurch gekennzeichnet, dass** das Antriebselement (5) als Hebel ausgebildet ist, an dem der zum Eingriff in die Führungsbahn (8) des zweiten Teiles (2) der Ausstoßvorrichtung (1) ausgebildete Zapfen (6) vorzugsweise drehbar angeordnet ist.

13. Verriegelbare Ausstoßvorrichtung nach Anspruch 12, **dadurch gekennzeichnet, dass** das Antriebselement (5) über den Zapfen (6) in einer im ersten Teil (3) der Ausstoßvorrichtung (1) ausgebildeten Führungsbahn (7) geführt ist.

14. Verriegelbare Ausstoßvorrichtung nach einem der Ansprüche 10 bis 13, **dadurch gekennzeichnet, dass** von den zwei vorzugsweise linear gegeneinander bewegbaren Teilen (2, 3) eines dem Möbel und eines dem bewegbaren Möbelteil zugeordnet ist, wobei der Zapfen (6) des Antriebselements (5) der Ausstoßvorrichtung (1) zumindest während eines Abschnittes des Öffnungs-/Schließweges des bewegbaren Möbelteiles als zwischen den beiden Teilen (2, 3) der Ausstoßvorrichtung (1) wirkendes Koppelelement ausgebildet ist, wobei beide Teile (2, 3) der Ausstoßvorrichtung (1) jeweils eine Führungsbahn (7, 8) für das Koppelelement aufweisen.

15. Verriegelbare Ausstoßvorrichtung nach Anspruch 14, **dadurch gekennzeichnet, dass** das Koppelelement in einem Teil (3) der Ausstoßvorrichtung (1) um einen Winkel größer 45°, vorzugsweise um 90°, drehbar gelagert ist und die im anderen Teil (2) ausgebildete Führungsbahn (8) eine Austritts-/Eintrittsöffnung (10) zum Ein-/Austreten des Zapfens (6) des Antriebselementes (5) in der Ebene der Führungsbahn (8) aufweist.

16. Möbel mit einer Ausstoßvorrichtung nach einem der Ansprüche 1 bis 15, **dadurch gekennzeichnet, dass** die verriegelbare Ausstoßvorrichtung (1) zwei vorzugsweise linear gegeneinander bewegbare Teile (2, 3) aufweist und in einem Führungssystem (14) für das bewegbare Möbelteil integriert ist.

17. Möbel nach Anspruch 16, **dadurch gekennzeichnet, dass** das Führungssystem (14) wenigstens eine ortsfest am Möbelkorpus angeordnete Korpusschiene (11) und eine entlang der Korpusschiene (11) linear bewegbare Ladenschiene (12) aufweist, wobei ein Teil (3) der Ausstoßvorrichtung (1) fest mit der Korpusschiene (11) verbunden und der andere Teil (2) der Ausstoßvorrichtung (1) ortsfest an der Ladenschiene (12) angeordnet ist.

18. Möbel nach Anspruch 16 oder 17, **gekennzeichnet durch** eine vorzugsweise mit der Ladenschiene (12) gekoppelte bzw. koppelbare Einzugsvorrichtung (20).

19. Möbel nach einem der Ansprüche 16 bis 18, **gekennzeichnet durch** eine vorzugsweise mit der Ladenschiene (12) gekoppelte bzw. koppelbare Dämpfvorrichtung (17).

## Claims

1. Lockable ejection device (1) for a furniture part guided movable in or on an item of furniture, in particular a drawer or door, with a spring-loaded drive element (5) to move the movable furniture part out of a closed end position into an open position, wherein the drive element (5) is spring-loaded by a spring (4), wherein, to transmit force to the movable furniture part, the drive element (5) is arranged displaceable in a guide track (8), **characterized in that** the drive element (5) comprises a peg (6) which guides the drive element (5) in the guide track (8), wherein the guide track (8) comprises a locking section (B) for the releasable arrest of the drive element (5) by the peg (6) when the movable furniture part is in closed end position and a section (A') which is formed as a stop for the peg (6) of the drive element (5) when the spring (4) is unloading, wherein by the peg (6) of the drive element (5) and its cooperation with the locking section (B) of the guide track (8) the movable furniture part is on the one hand releasably arrestable and on the other hand movable in opening direction (OR) by the peg (6) of the spring-loaded drive element (5) and its cooperation with the section (A') of the guide track (8).

2. Lockable ejection device according to claim 1, **characterized in that** the section (A') which is formed as a stop is arranged angular to the direction of movement during ejection (OR) and during closing (SR) of the movable furniture part.

3. Lockable ejection device according to claim 1 or 2, **characterized in that** the guide track (8) has several sections (A, A') running angular to the direction of movement (OR, SR) of the movable furniture part, of which a first section (A) is formed as a stop for the drive element (5) during tensioning of the spring (4) and the second section (A') is formed as a stop for the drive element (5) during relaxing of the spring (4).

4. Lockable ejection device according to claim 3, **characterized in that**, to tension the spring (4), the first section (A) forms an angle between 30° and 80°, preferably between 60° and 65° to the direction of movement (OR, SR) of the movable furniture part.

5. Lockable ejection device according to claim 3 or 4, **characterized in that**, to tension the spring (4), the second section (A') forms an angle of approximately 90° to the direction of movement (OR, SR) of the movable furniture part.

6. Lockable ejection device according to one of claims 1 to 5, **characterized in that** the locking section (B) runs substantially parallel to the direction of movement (OR, SR) of the movable furniture part.

7. Lockable ejection device according to one of claims 1 to 5, **characterized in that** the locking section (B) runs substantially normal relative to the direction of movement (OR, SR) of the movable furniture part.

8. Lockable ejection device according to one of claims 1 to 7, **characterized in that** the guide track (8) is formed as a guide groove.

9. Lockable ejection device according to one of claims 1 to 8, **characterized in that** the guide track (8) has an exit/entrance (10) for the entry/exit of the peg (6) of the drive element (5) in the plane of the guide track (8).

10. Lockable ejection device according to one of claims 1 to 9, **characterized in that** the ejection device (1) has two parts (2, 3) preferably linearly movable towards each other, wherein the spring-loaded drive element (5) is housed rotatable in the first part (3) and engages in a preferably groove-shaped guide track (8) formed in the second part (2).

11. Lockable ejection device according to one of claims 1 to 10, **characterized in that** the drive element (5) is housed rotatable by an angle greater than 45°, preferably 90°, relative to the direction of movement (OR, SR) of the movable item of furniture, in the first part (3) of the ejection device (1).

12. Lockable ejection device according to one of claims 1 to 11, **characterized in that** the drive element (5) is formed as a lever to which the peg (6) formed to engage in the guide track (8) of the second part (2) of the ejection device (1) is preferably rotatably attached.

13. Lockable ejection device according to claim 12, **characterized in that** the drive element (5) is guided via the peg (6) in a guide track (7) formed in the first part (3) of the ejection device (1).

14. Lockable ejection device according to on e of claims 10 to 13, **characterized in that** one of the two parts (2, 3) of the ejection device (1) is related to the furniture and one is related to the movable furniture part, wherein the peg (6) of the drive element (5) of the ejection device (1) is formed and acting as a coupling element between the two parts (2, 3) of the ejection device (1) at least along one section of the opening/closing path of the movable furniture part, wherein each of the two parts (2, 3) of the ejection device (1) has a guide track (7, 8) for the coupling element.

15. Lockable ejection device according to claim 14, **characterized in that** the coupling element is housed rotatable by an angle greater than 45°, preferably 90°, in one part (3) of the ejection device (1), and the guide track (8) formed in the other part (2) has an entrance/exit (10) for the entry/exit of the peg (6) of the drive element (5) in the plane of the guide track (8).

16. Item of furniture with an ejection device according to one of claims 1 to 15, **characterized in that** the lockable ejection device (1) has two parts (2, 3) preferably linearly movable towards each other and is integrated in a guide system (14) for the movable furniture part.

17. Item of furniture according to claim 16, **characterized in that** the guide system (14) has at least one carcass rail (11) attached stationary to the furniture carcass and one drawer rail (12) movable along the carcass rail (11), wherein one part (3) of the ejection device (1) is securely connected to the carcass rail (11) and the other part (2) of the ejection device (1) is attached stationary to the drawer rail (12).

18. Item of furniture according to claim 16 or 17, **characterized by** a pull-in device (20) preferably coupled or couplable with the drawer rail (12).

19. Item of furniture according to one of claims 16 to 18, **characterized by** a damping device (17) preferably coupled or couplable with the drawer rail (12).

## Revendications

1. Dispositif d'éjection verrouillable (1) pour une pièce de meuble coulissante à l'intérieur ou contre un meuble, en particulier un tiroir ou une porte, avec un élément d'entraînement (5) contraint par un ressort (4) pour le déplacement de la pièce de meuble mobile d'une position finale de fermeture vers une position d'ouverture, l'élément d'entraînement (5) étant disposé de manière à être déplaçable dans une glissière (8) pour la transmission d'effort à la pièce de meuble mobile, **caractérisé en ce que** l'élément d'entraînement (5) comporte un téton (6) guidant ledit élément d'entraînement (5) dans la glissière (8), ladite glissière (8) comportant un segment de verrouillage (B) pour le blocage amovible de l'élément d'entraînement (5) par le téton (6) en position finale de fermeture de la pièce de meuble mobile, et un segment (A') réalisé comme butée pour le téton (6) de l'élément d'entraînement (5) lors de la détente du ressort (4), la pièce de meuble pouvant d'une part être fixée de manière amovible par le téton (6) de l'élément d'entraînement (5) contraint par ressort et par coopération de celui-ci avec le segment de verrouillage (B) de la glissière (8), et pouvant d'autre part être déplacée dans la direction d'ouverture (OR) par le téton (6) de l'élément d'entraînement (5) contraint par ressort et par coopération de celui-ci avec le segment (A') de la glissière (8).

2. Dispositif d'éjection verrouillable selon la revendication 1, **caractérisé en ce que** le segment (A') réalisé comme butée pour le téton (6) est positionné obliquement par rapport à la direction de déplacement lors de l'éjection (OR) et de la fermeture (SR) de la pièce de meuble mobile.

3. Dispositif d'éjection verrouillable selon la revendication 1 ou 2, **caractérisé en ce que** la glissière (8) comporte plusieurs segments (A, A') qui s'étendent obliquement par rapport à la direction de déplacement (OR, SR) de la pièce de meuble mobile, dont un premier segment (A) est réalisé comme butée pour l'élément d'entraînement (5) lors de la contrainte du ressort (4) et un deuxième segment (A') comme butée pour l'élément d'entraînement (5) lors de la détente du ressort (4).

4. Dispositif d'éjection verrouillable selon la revendication 3, **caractérisé en ce que** le premier segment (A) pour la contrainte du ressort (4) forme un angle compris entre 30° et 80°, préférentiellement entre 60° et 65°, avec la direction de déplacement (OR, SR) de la pièce de meuble mobile.

5. Dispositif d'éjection verrouillable selon la revendication 3 ou 4, **caractérisé en ce que** le deuxième segment (A') pour la détente du ressort (4) forme un angle de quelque 90° avec la direction de déplacement (OR, SR) de la pièce de meuble mobile.

6. Dispositif d'éjection verrouillable selon l'une des revendications 1 à 5, **caractérisé en ce que** le segment de verrouillage (B) s'étend sensiblement parallèlement à la direction de déplacement (OR, SR) de la pièce de meuble mobile.

7. Dispositif d'éjection verrouillable selon l'une des revendications 1 à 5, **caractérisé en ce que** le segment de verrouillage (B) s'étend sensiblement perpendiculairement à la direction de déplacement (OR, SR) de la pièce de meuble mobile.

8. Dispositif d'éjection verrouillable selon l'une des revendications 1 à 7, **caractérisé en ce que** la glissière (8) est réalisée comme rainure de guidage.

9. Dispositif d'éjection verrouillable selon l'une des revendications 1 à 8, **caractérisé en ce que** la glissière (8) présente une ouverture d'entrée/sortie (10) pour l'entrée et la sortie du téton (6) de l'élément d'entraînement (5) sur le plan de la glissière (8).

10. Dispositif d'éjection verrouillable selon l'une des revendications 1 à 9, **caractérisé en ce que** le dispositif d'éjection (1) comprend deux pièces (2, 3) déplaçables préférentiellement linéairement l'une vers l'autre, l'élément d'entraînement (5) contraint par ressort étant monté de manière rotative dans la première pièce (3) et s'engageant dans une glissière (8) réalisée dans la deuxième pièce (2), préférentiellement en forme de rainure.

11. Dispositif d'éjection verrouillable selon l'une des revendications 1 à 10, **caractérisé en ce que** l'élément d'entraînement (5) est monté de manière rotative dans la première pièce (3) du dispositif d'éjection (1) en formant un angle supérieur à 45°, préférentiellement égal à 90° par rapport à la direction de déplacement (OR, SR) de la pièce de meuble mobile.

12. Dispositif d'éjection verrouillable selon l'une des revendications 1 à 11, **caractérisé en ce que** l'élément d'entraînement (5) est réalisé comme levier, sur lequel est disposé, préférentiellement de manière rotative, le téton (6) réalisé pour l'engagement dans la glissière (8) de la deuxième pièce (2) du dispositif d'éjection (1).

13. Dispositif d'éjection verrouillable selon la revendication 12, **caractérisé en ce que** l'élément d'entraînement (5) est guidé par le téton (6) dans une glissière (7) réalisée dans la première pièce (3) du dispositif d'éjection (1).

14. Dispositif d'éjection verrouillable selon l'une des revendications 10 à 13, **caractérisé en ce que**, des deux pièces (2, 3) déplaçables préférentiellement linéairement l'une vers l'autre, l'une est associée au meuble et l'autre à la pièce de meuble mobile, le téton (6) de l'élément d'entraînement (5) du dispositif d'éjection (1) étant réalisé comme élément d'accouplement agissant entre les deux pièces (2, 3) du dispositif d'éjection (1) au moins pendant une partie de la course d'ouverture/fermeture de la pièce de meuble mobile, les deux pièces (2, 3) du dispositif d'éjection (1) comportant chacune une glissière (7, 8) pour l'élément d'accouplement.

15. Dispositif d'éjection verrouillable selon la revendication 14, **caractérisé en ce que** l'élément d'accouplement est monté de manière rotative dans une pièce (3) du dispositif d'éjection (1) en formant un angle supérieur à 45°, préférentiellement égal à 90°, et **en ce que** la glissière (8) réalisée dans l'autre pièce (2) présente une ouverture d'entrée/sortie (10) pour l'entrée et la sortie du téton (6) de l'élément d'entraînement (5) sur le plan de la glissière (8).

16. Meuble avec un dispositif d'éjection selon l'une des revendications 1 à 15, **caractérisé en ce que** le dispositif d'éjection verrouillable (1) comporte deux pièces (2, 3) déplaçables préférentiellement linéairement l'une vers l'autre et est intégré à un système de guidage (14) pour la pièce de meuble mobile.

17. Meuble selon la revendication 16, **caractérisé en ce que** le système de guidage (14) comporte au moins un rail de corps (11) fixement disposé sur le corps de meuble et un rail porteur (12) déplaçable linéairement le long du rail de corps (11), une pièce (3) du dispositif d'éjection (1) étant raccordée solidairement au rail de corps (11) et l'autre pièce (2) du dispositif d'éjection (1) étant fixement disposée sur le rail porteur (12).

18. Meuble selon la revendication 16 ou 17, **caractérisé par** un dispositif d'escamotage (20) préférentiellement accouplé ou accouplable au rail porteur (12).

19. Meuble selon l'une des revendications 16 à 18, **caractérisé par** un dispositif d'amortissement (17) préférentiellement accouplé ou accouplable au rail porteur (12).
